# EUROPÄISCHE PATENTSCHRIFT

(11) **EP 2 066 481 B1**
(45) Veröffentlichungstag und Bekanntmachung des Hinweises auf die Patenterteilung: **05.05.2010**
(21) Anmeldenummer: 07820418.7
(22) Anmeldetag: 20.09.2007
(51) Int. Cl.: B28B 1/50, E04C 5/06, B28B 7/02, B28B 7/24, B28B 23/02

(54) **VERFAHREN ZUR HERSTELLUNG BEWEHRTER POREN- ODER SCHAUMBETONKÖRPER UND BEWEHRUNGSHALTERAHMEN ZUR VERWENDUNG FÜR EIN DERARTIGES VERFAHREN**
PROCESS FOR PRODUCING REINFORCED POROUS OR FOAMED CONCRETE BODIES AND REINFORCEMENT HOLDER FRAMES FOR USE FOR SUCH A PROCESS
Procédé pour la réalisation de corps en béton poreux ou moussé armés et cadre de maintien d'armature destiné à être utilisé dans ce procédé

(30) Priorität: 29.09.2006 DE 102006046311
(43) Veröffentlichungstag der Anmeldung: 10.06.2009
(73) Patentinhaber: Xella Baustoffe GmbH, 47119 Duisburg (DE)
(72) Erfinder: HEERENS, Ingo, 84478 Waldkraiburg (DE); BAYER, Peter, 86561 Aresing (DE)
(74) Vertreter: Solf, Alexander
(86) Internationale Anmeldenummer: PCT/EP2007/059980
(87) Internationale Veröffentlichungsnummer: WO 2008/040644

(56) Entgegenhaltungen:
- DE-B- 1 177 537
- GB-A- 681 354
- JP-A- 3 297 608
- JP-A- 4 012 809
- JP-A- 9 234 725
- US-A- 2 979 801

## Beschreibung

Die Erfindung betrifft ein Verfahren zur Herstellung von Poren- oder Schaumbetonformkörpern, insbesondere von Bauteilen bzw. -platten, die eine Bewehrung aus vorzugsweise Metall, insbesondere aus Stahl, aufweisen, sowie einen Bewehrungshalterahmen zur Verwendung für ein derartiges Verfahren.

Um nicht nur hohe Druckkräfte sondern auch Zugkräfte aufnehmen zu können, müssen Bauteile aus Schaum- bzw. Porenbeton bekanntermaßen bewehrt werden. Übliche Bewehrungsmittel sind dabei Stäbe, geschweißte Matten und/oder z.B. aus Matten geschweißte Körbe aus Stahl. Zur Herstellung derartiger bewehrter Schaum- bzw. Porenbetonbauteile wird dabei üblicherweise zunächst eine gießfähige Frischbetonmasse bekannter Zusammensetzung für Poren- oder Schaumbeton in eine z.B. quaderförmig Gießform 100 gegossen und in die Frischbetonmasse zuvor geschweißte Bewehrungskörbe 101 eingesetzt (fig.10). Wichtig dabei ist, dass die Bewehrungskörbe 101 so positioniert und fixiert werden, dass sie sowohl von Seitenwandungen 102 als auch einem Boden 103 der Gießform 100 und der Oberfläche der Betonmasse im fertigen Bauteil ausreichend beabstandet sind, damit sie von der Betonmasse vollständig umschlossen werden. Die Bewehrungskörbe 101 müssen in dieser definierten Position in der Gießform 100 so lange gehalten werden, bis die Porenbetonmasse ausreichend angesteift und gegebenenfalls aufgetrieben ist, also ihre Grünfestigkeit erreicht hat und die Bewehrungskörbe 101 selber trägt.

Zum Halten der Bewehrungskörbe 101 während dieses Ansteif- und gegebenenfalls Gärvorgangs ist es bekannt, einen rechteckigen Bewehrungshalterahmen 104 vorzusehen, der auf die Seitenwandungen 102 der Gießform 100 zentriert aufsetzbar ist. An dem Bewehrungshalterahmen 104 sind mehrere in Längsrichtung des Bewehrungshalterahmens 104 verschiebbare Bewehrungstragbalken bzw. Bewehrungshaltebalken 106 vorgesehen, die den Bewehrungshalterahmen 104 und die Gießform 100 in horizontaler Querrichtung überspannen. Diese Bewehrungstragbalken 106 wiederum weisen zahlreiche, sich vertikal erstreckende Bohrungen bzw. Löcher 107 (lediglich schematisch dargestellt) auf, wobei in einige der Bohrungen 107 jeweils eine im wesentlichen stabförmige Bewehrungshaltenadel 108 eingehängt ist. An den Bewehrungshaltenadeln 108 wiederum sind die einzelnen Bewehrungskörbe 101 derart befestigt, dass die Bewehrungshaltenadeln 108 nach dem Ansteifen der Betonmasse von den Bewehrungskörben 101 leicht lösbar sind und aus der angesteiften Betonmasse gezogen werden können. Beispielsweise sind dazu an den Bewehrungskörben 101 ein oder mehrere Befestigungsmittel in Form eines ovalen Loches bzw. einer ovalen Öse vorgesehen, mit der die Bewehrungskörbe auf jeweils eine Bewehrungshaltenadel 108 aufgefädelt werden. Die Bewehrungshaltenadeln 108 weisen dabei z.B. radial vorstehende Stifte oder Zapfen (nicht dargestellt) auf, so dass die Bewehrungshaltenadeln 108 nach dem Durchfädeln durch die Ösen durch Drehen um ihre Längsachse z.B. nach Art eines Bajonettverschlusses oder dergleichen mit dem Bewehrungskorb 101 verbunden werden. Dadurch sind die Bewehrungkörbe 101 an den Bewehrungsnadeln 108 aufgehängt und hängen mit diesen in die Gießform 100 hinein. Insbesondere bei aus parallel zueinander angeordneten Bewehrungsmatten 109 bestehenden Bewehrungskörben 101 ist es auch bekannt, zwischen den beiden Bewehrungsmatten 109 Abstandshalter bzw. Querverbinder 110, beispielsweise aus Kunststoff, vorzusehen, die mittig eine derartige ovale Öse aufweisen und an den beiden Matten 109 befestigt sind.

Weiterhin ist es aus der EP 0 060 232 B1 zum Halten von mit einzelnen Querstäben verbundenen Längsstäben bekannt, sich horizontal erstreckende Federarme vorzusehen, die einendig jeweils an einem Querstab befestigt sind und andernendig mit einer bestimmten Federkraft an eine vertikale Bewehrungshaltenadel angedrückt werden. Die Bewehrungshaltenadel weist außerdem zwei horizontal vorstehende und vertikal fluchtend übereinander angeordnete Stifte auf. Ist die Bewehrungshaltenadel so angeordnet, dass der Federarm zwischen den beiden Stiften an die Bewehrungshaltenadel angedrückt wird, hält die Bewehrungshaltenadel die Bewehrung und kann nicht vertikal heraus gezogen werden. Wird die Bewehrungshaltenadel um ca. 90 ° gedreht, umgeben die Stifte den Federarm nicht mehr oben und unten und die Bewehrungshaltenadel kann herausgezogen werden.

Nachteilig an dem bekannten Verfahren ist zum einen, dass die Bewehrungshaltenadeln 108 zunächst manuell in die Bohrungen 107 in den Bewehrungstragbalken 106 eingehängt werden müssen und anschließend die Bewehrungskörbe 101 ebenfalls manuell an den Bewehrungshaltenadeln 108 befestigt werden müssen.

Außerdem ist die Position der Bewehrungshaltenadeln 108 und damit die Position der an den Bewehrungshaltenadeln 108 hängenden Bewehrungskörbe 101 in Querrichtung nur in dem von der Position der Bohrungen 107 in den Bewehrungstragbalken 106 vorgegebenen Raster einstellbar.

Des weiteren werden üblicherweise die an den Bewehrungshaltenadeln 108 hängenden Bewehrungskörbe 101 vor dem Einsetzten in die Gießform 100 in ein Bad mit Rostschutzmittel getaucht, um Korrosion im späteren Bauteil zu vermeiden. Dabei tauchen zwangsweise auch die Bewehrungshaltenadeln 108 zumindest teilweise in das Bad ein. Um die Bewehrtingshaltenadeln 108 aber wieder verwenden zu können, muss ein ständige Anwachsen der Rostschutzmittelschicht beim wieder Verwenden der Nadeln 108 verhindert werden, da die Größe der Ösen an den Durchmesser der Bewehrungshaltenadeln 108 angepasst ist, damit die Bewehrungshaltenadeln 108 mit möglichst wenig Spiel in den Ösen geführt sind. Deshalb werden die Bewehrungshaltenadeln 108 üblicherweise vor dem Befestigen der Bewehrungskörbe 101 an den Bewehrungshaltenadeln 108 in einem zusätzlichen, vorgeschalteten Verfahrensschritt in Paraffin getaucht. Dadurch wird verhindert, dass das Rostschutzmittel dauerhaft an den Nadeln 108 haften bleibt. Das Paraffin und das darauf haftende Rostschutzmittel müssen allerdings in einem weiteren Verfahrensschritt nach jedem Herstellungsprozess wieder von den Bewehrungshaltenadeln 108 entfernt werden. Alternativ dazu werden für das Tauchen der Bewehrungskörbe 101 andere Nadeln oder Haken verwendet, die nach dem Tauchen gegen die richtigen Bewehrungshaltenadeln 108 ausgetauscht werden müssen. In jedem Fall ist also zumindest ein zusätzlicher Verfahrensschritt zum Schutz der Bewehrungshaltenadeln 108 notwendig, was einen Zeit- und Kostennachteil mit sich bringt.

US-A-2 979 801 offenbart ein Verfahren zur Herstellung von mit Bewehrungsmitteln bewehrten Poren- oder Schaumbetonfromkörpern worin die Matten in die Form eingesetzt, anschließend die Balken auf die Form aufgesetzt, die Haltestäbe in die Kerben eingeführt und dann die Balken auf der Form positioniert und dadurch die Bewehrungsmittel in der Form positioniert werden. An jedem Haltestab ist eine Stütze befestigt. Diese dient dazu, zu verhindern, dass der Haltestab durch die Kerben der Balken durchrutscht. Die gesamten Haltestäbe werden nach dem Ansteifvorgang von den Bewehrungsmatten abgetrennt.

DE-A-1 177 537 offenbart einen Bewehrung halterahmen gemäß dem Oberbegriff des Anspruchs 4.

Aufgabe der vorliegenden Erfindung ist die Bereitstellung eines Verfahrens zur Herstellung von mit Bewehrungsmitteln aus vorzugsweise Stahl, bewehrten Poren- oder Schaumbetonformkörpern, das einfach und kostengünstig und automatisierbar ist, und mit dem ein genaues, stabiles Positionieren der Bewehrungsmittel mit besserer Variabilität, insbesondere in Querrichtung der Gießform mit einfachen Mitteln möglich ist.

Außerdem ist es Aufgabe der Erfindung, einen Bewehrungshalterahmen zum Halten der Bewehrungsmittel in der mit Frischbetonmasse befüllten Gießform zu schaffen, an dem die Bewehrungsmittel einfach, schnell und sicher befestigt werden können.

Diese Aufgaben werden durch die Merkmale der Ansprüche 1 und 14 gelöst. Vorteilhafte Weiterbildungen der Erfindung sind jeweils in den dazugehörigen Unteransprüchen gekennzeichnet.

Gemäß einer bevorzugten Ausführungsform des erfindungsgemäßen Verfahrens wird bei mit einer Sollbruchstelle versehenen Haltestäben der oberhalb der Sollbruchstelle liegende Haltestabteil um eine vertikale Stablängsachse abgedreht, wobei zweckmäßigerweise zum Abdrehen eine automatisierbare Abdrehvorrichtung verwendet wird, die vorzugsweise einen oder mehrere Schrauber aufweist. Zum Abdrehen wird dabei insbesondere das obere Haltestabende eines Haltestabes in ein Bohrfutter eines Schraubers eingespannt und danach der Schrauber zum Abdrehen aktiviert.

Bei dem erfindungsgemäßen Verfahren wird der abgetrennte obere Haltestabteile zweckmäßigerweise aus dem Betonkuchen herausgezogen und entfernt.

Vorzugsweise werden die Haltestäbe vor der Verwendung der Bewehrungsmittel an die Bewehrungsmittel angeschweißt.

Zweckmäßigerweise werden Haltestäbe mit einem an der Sollbruchstelle verjüngten Querschnitt verwendet, die zudem bevorzugt an der Sollbruchstelle zumindest eine, vorzugsweise zwei sich gegenüberliegende, Kerben aufweisen.

Des Weiteren werden insbesondere Haltestäbe verwendet, die einen Durchmesser von 4 bis 10 mm, bevorzugt 5 bis 8 mm aufweisen.

Die verwendeten Haltestäbe bestehen zweckmäßigerweise aus Metall, vorzugsweise aus Stahl, insbesondere gestrecktem Bewehrungsstahl, und/oder Edelstahl, und/oder aus Kunststoff und sind vorzugsweise ein verlängerter Bestandteil eines Querstabes des Bewehrungsmittels. Als Bewehrungsmittel werden dabei vorzugsweise Bewehrungsstäbe und/oder Bewehrungsmatten und/oder Bewehrungskörbe verwendet, wobei die Bewehrungsmatten zweckmäßigerweise vor ihrer Verwendung aus Längsstäben und Querstäben geschweißt werden. Die Bewehrungskörbe werden zweckmäßigerweise vor ihrer Verwendung aus vorzugsweise je zwei Bewehrungsmatten hergestellt, wobei die Bewehrungsmatten mit ihren Längs- und Querstäben jeweils parallel zueinander positioniert werden und die Haltestäbe der einzelnen Bewehrungsmatten so positioniert werden, dass sie jeweils auf derselben Seite und zweckmäßigerweise im wesentlichen gleich weit über den fertigen Bewehrungskorb überstehen, und wobei zweckmäßigerweise einfache Abstandsstäbe, die senkrecht zu den Längs- und Querstäben der Bewehrungsmatten ausgerichtet sind, zwischen zwei zu verbindenden Bewehrungsmatten positioniert und an die Bewehrungsmatten angeschweißt werden. Insbesondere werden dabei die Haltestäbe vor der Verwendung der Bewehrungsmittel in Form von verlängerten Querstäben, an den Bewehrungsmitteln befestigt, wobei im Fall von Bewehrungsmatten die Haltestäbe insbesondere an die Längsstäbe der Bewehrungsmatten angeschweißt werden.

Zweckmäßigerweise wird der obere Haltestabteil zudem im Bereich des oberen oder unteren Längsstabes der Bewehrungsmatte bzw. des Bewehrungskorbes abgetrennt.

Bei dem erfindungsgemäßen Verfahren werden zudem vorzugsweise die mit Haltstäben versehenen Bewehrungsmittel in eine Ausricht- bzw. Positioniervorrichtung gebracht, wobei bevorzugt eine Ausricht- bzw. Positioniervorrichtung verwendet wird, die eine horizontale, vorzugsweise quaderförmige, Bodenplatte aufweist. Die verwendete Ausricht- bzw. Positioniervorrichtung ist zudem vorzugsweise ein verfahrbarer Ausrichtwagen, wobei an der Bodenplatte, vorzugsweise vier, Räder, z.B. Schienenräder, unterseitig angeordnet sind. Des Weiteren weist die verwendete Ausricht- bzw. Positioniervorrichtung vorzugsweise zwei sich vertikal und parallel zu einer horizontalen Längsrichtung erstreckende, parallel zueinander ausgerichtete außenseitige Stützwandungen und zumindest eine, vorzugsweise 2 bis 20, bevorzugt 3 bis 8 innenliegende, also zwischen den außenseitigen Stützwandungen und zu diesen parallel angeordnete Stützwandungen auf, wobei die Stützwandungen zweckmäßigerweise in horizontaler Querrichtung verschiebbar, insbesondere ansteuerbar und automatisch programmierbar verschiebbar sind. Die verwendete Ausricht- bzw. Positioniervorrichtung weist außerdem zweckmäßigerweise eine sich von einer Oberseite der Bodenplatte vertikal nach oben weg erstreckende Anschlag- bzw. Widerlagerkante bzw. -wandung auf, die sich in Querrichtung erstreckt und an einer von zwei Querseiten der Bodenplatte angeordnet ist. Zudem weist die verwendete Ausricht- bzw. Positioniervorrichtung bevorzugt zumindest ein Zentriermittel für das Zentrieren und Positionieren des Bewehrungshalterahmens in Bezug zur Ausricht- bzw. Positioniervorrichtung auf.

Zweckmäßigerweise wird zum Positionieren und Ausrichten der Bewehrungsmittel je ein Bewehrungsmittel zwischen je zwei Stützwandungen mit vertikal nach oben gerichteten Haltestäben eingelegt und vorzugsweise auf die horizontale und ebene Oberseite der Bodenplatte aufgesetzt, wobei die einzelnen Bewehrungsmittel nach dem Einlegen durch Verschieben der Stützwandungen in Querrichtung positioniert werden und in der gewünschten Lage fixiert werden. Zweckmäßigerweise wird die Ausricht- bzw. Positioniervorrichtung zudem vor dem Einlegen der Bewehrungsmittel um vorzugsweise 30 bis 55°, bevorzugt 45° um eine zur Längsrichtung parallele Achse verschwenkt und nach dem Einlegen in ihre Ausgangsposition zurück verschwenkt. Des Weiteren werden zur Positionierung der Bewehrungsmittel in Längsrichtung die Bewehrungsmittel vorzugsweise in Längsrichtung gegen die Anschlagkante geschoben.

Der Ausrichtwagen mit den positionierten und fixierten Bewehrungsmitteln wird zweckmäßigerweise zum Bewehrungshalterahmen verfahren oder der Bewehrungshalterahmen wird zu der Ausricht- und Positioniervorrichtung mit den positionierten und fixierten Bewehrungsmitteln gefördert.

Des Weiteren weist der erfindungsgemäß verwendete Bewehrungshalterahmen vorzugsweise zumindest ein zu den Zentriermittel der Ausricht- und Positioniervorrichtung korrespondierendes Gegenzentriermittel auf. Außerdem wird der verwendete Bewehrungshalterahmen vorzugsweise zum Ergreifen der in der Ausricht- und Positioniereinrichtung positionierten und fixierten Bewehrungsmittel, z.B. mittels eines Krans über der Ausricht- und Positioniereinrichtung derart abgesenkt, dass die Längsbalken des Bewehrungshalterahmens parallel und die Querbalken des Bewehrungshalterahmens senkrecht zu den Stützwandungen des Ausrichtwagens ausgerichtet sind, wobei der Bewehrungshalterahmen bevorzugt beim Absenken in Bezug zur Ausricht- und Positioniereinrichtung und somit zu den Bewehrungsmitteln mittels der Zentriermittel und Gegenzentriermittel in horizontaler Richtung positioniert wird.

Vorzugsweise wird der Bewehrungshalterahmen nach dem Klemmen der Haltestabenden mit den Bewehrungsmitteln aus der Ausricht- und Positioniervorrichtung herausgehoben und die Bewehrungsmittel gegebenenfalls in ein Tauchbad mit Rostschutzmittel eingetaucht. Anschließend oder direkt nach dem Klemmen wird der Bewehrungshalterahmen mit den Bewehrungsmitteln zu der Gießform gefördert und auf diese derart aufgesetzt, dass die Bewehrungsmittel in die Gießform hinein hängen.

Der Betonkuchen wird zweckmäßigerweise vor oder nach dem Abtrennen und Entfernen des oberen Haltestabteils der einzelnen Haltestäbe entformt.

Im Folgenden wird die Erfindung anhand einer Zeichnung beispielhaft näher erläutert. Es zeigen:
- Fig.1:: eine Seitenansicht einer Bewehrungsmatte mit Haltestäben
- Fig.2:: eine Seitenansicht eines Haltestabes mit Sollbruchstelle
- Fig.3:: ein Querschnitt des Haltestabes gemäß Fig. 2 entlang der Linie A-A
- Fig.4:: eine perspektivische Ansicht eines Bewehrungskorbes aus zwei Bewehrungsmatten
- Fig.5:: eine schematische, perspektivische Ansicht von vorne oben einer Ausricht- und Positioniervorrichtung
- Fig.6:: eine schematische, perspektivische Ansicht von vorne oben eines Teils eines erfindungsgemäßen Bewehrungshalterahmens
- Fig.7:: eine schematische, perspektivische Querschnittsansicht eines Bewehrungshaltebalkens des Bewehrungshalterahmens gemäß Fig. 6 entlang der Linie B-B
- Fig.8:: eine schematische Querschnittsansicht einer Gießform mit aufgesetztem erfindungsgemäßen Bewehrungshalterahmen und in die Gießform hängenden Bewehrungskörben
- Fig.9:: eine perspektivische Querschnittsansicht eines erfindungsgemäß hergestellten, entformten Betonkuchens mit schematisch dargestelltem Schrauber
- Fig.10:: eine schematische Querschnittsansicht einer Gießform mit aufgesetztem Bewehrungshalterahmen und eingehängten Bewehrungskörben nach dem Stand der Technik

Für das erfindungsgemäße Herstellungsverfahren können zunächst in an sich bekannter Weise Bewehrungsmatten 1 (Fig.1) aus Längsstäben 2 und Querstäben 3, die sich jeweils paarweise kreuzen, auf bekannten Mattenschweißautomaten (nicht dargestellt) hergestellt werden. Als Querstäbe 3 werden dabei die Stäbe der Bewehrungsmatten 1 bezeichnet, die, wenn die Bewehrungsmatten 1 in eine Gießform 4 (Fig.8) hinein hängen, vertikal ausgerichtet sind, und somit für eine Verbindung und feste Lage zueinander der horizontal ausgerichteten und vertikal fluchtend übereinander angeordneten Längsstäbe 2 der Bewehrungsmatten 1 sorgen, die eine Erhöhung der Zugfestigkeit und Biegefestigkeit des fertigen Bauteils gewährleisten.

Vorzugsweise werden schon beim Schweißen der Bewehrungsmatten 1 für die Zwecke der Erfindung Haltestäbe 5 (Fig.1,4,5,8,9), vorzugsweise in Form von verlängerten Querstäben 3, an die Bewehrungsmatten 1, insbesondere an die Längsstäbe 2 der Bewehrungsmatten 1, angeschweißt, so dass die Haltestäbe 5 fest mit den Bewehrungsmatten 1 verbunden sind. Die Haltestäbe 5 bestehen somit aus je einem üblichen Querstab 3 normaler Länge und einem an dem Querstab zusätzlich vorgesehenen Haltebereich. Die Haltestäbe 5 sind dabei so lang, dass sie in vertikaler Richtung nach oben um einen bestimmten Betrag, insbesondere um 50 bis 400 mm, vorzugsweise um 180 bis 200 mm über die wie später in der Gießform 4 angeordnete Bewehrungsmatte 1 überstehen (Fig.1).

Alternativ zum Anschweißen werden die Haltestäbe 5 an den Bewehrungsmatten 1 mittels Hülsen und/oder Klammern und/oder Tragbügeln befestigt.

Die Haltestäbe 5 können aber auch im Poren- bzw. Schaumbetonwerk an von extern bezogene Bewehrungsmittel angebracht werden.

Bevorzugt weisen die Haltestäbe 5 dabei eine Sollbruchstelle 6, mit z.B. zumindest einer, vorzugsweise zwei sich gegenüberliegenden, Kerben 7 auf (Fig.2, 3), so dass der Querschnitt der Haltestäbe 5 an der Sollbruchstelle 6 verjüngt ist. Die Sollbruchstelle 6 ist dabei zweckmäßigerweise etwas oberhalb des obersten Längsstabes 2 der Bewehrungsmatte 1 angeordnet.

Alternativ dazu sind die Haltestäbe 5 an der Sollbruchstelle 6 lediglich eingeschnürt oder eingedrückt oder anderweitig geschwächt.

Zweckmäßigerweise sind dabei 2 bis 8, insbesondere 5 bis 6 Haltestäbe 5 pro Bewehrungsmatte 1 vorgesehen, wobei eine Bewehrungsmatte 1 zweckmäßigerweise eine Länge von 1 bis 8 m, bevorzugt 2 bis 6,5 m hat.

Die Haltestäbe 5 weisen außerdem vorzugsweise einen Durchmesser von 4 bis 10 mm, bevorzugt 5 bis 8 mm auf und bestehen vorzugsweise aus Stahl, insbesondere gestrecktem Bewehrungsstahl, und/oder aus Edelstahl, und/oder aus Kunststoff.

Des weiteren können beim erfindungsgemäßen Verfahren Bewehrungskörbe 8 (Fig.4,5,8,9) aus vorzugsweise je zwei Bewehrungsmatten 1 hergestellt werden. Dazu werden die Bewehrungsmatten 1 mit ihren Längs- und Querstäben 2;3 jeweils parallel zueinander positioniert und z.B. einfache Abstandsstäbe 9, die senkrecht zu den Längs- und Querstäben 2;3 der Bewehrungsmatten 1 ausgerichtet sind, zwischen zwei zu verbindenden Bewehrungsmatten 1 positioniert und mit ihren beiden Abstandsstabstirnseiten 10 an die Bewehrungsmatten 1 angeschweißt. Alternativ können Abstandshalter aus Metall oder Kunststoff auch geklemmt werden. Die Haltestäbe 5 der einzelnen Bewehrungsmatten 1 werden dabei so positioniert, dass sie jeweils auf derselben Seite und zweckmäßigerweise im wesentlichen gleich weit über den fertigen Bewehrungskorb 8 überstehen.

Erfindungsgemäß werden die fertig gestellten, mit Haltstäben 5 versehenen Bewehrungskörbe 8 in eine Ausricht- bzw. Positioniervorrichtung 11 (Fig. 5) gebracht, in der sie für die Aufnahme durch einen Bewehrungstragerahmen bzw. Bewehrungshalterahmen 12 (Fig.6-8) positioniert und ausgerichtet werden, worauf später näher eingegangen wird.

Die z.B. wagenartige Ausricht- bzw. Positioniervorrichtung 11 weist eine horizontale, vorzugsweise im wesentlichen quaderförmig Bodenplatte 14 auf, an der unterseitig vorzugsweise vier Räder 47, z.B. Schienenräder, befestigt sind. Infolgedessen handelt es sich bei der Ausricht- bzw. Positioniervorrichtung 11 vorzugsweise um einen verfahrbaren Ausrichtwagens bzw. ein verfahrbares Ausrichtshuttle 13. Des Weiteren weist die Ausricht- bzw. Positioniervorrichtung 11 vorzugsweise zwei sich vertikal und parallel zu einer horizontalen Längsrichtung 23 erstreckende, parallel zueinander ausgerichtete außenseitige Stützwandungen 15 und zumindest eine, vorzugsweise zwei bis dreizehn, bevorzugt drei bis sechs innenliegende, also zwischen den außenseitigen Stützwandungen 15 und zu diesen parallel angeordnete Stützwandungen 17 auf. Die Stützwandungen 15;17 dienen zum Positionieren der Bewehrungskörbe 8 in einer horizontalen Querrichtung 20 und sind dazu vorzugsweise in der horizontalen Querrichtung 20 verschiebbar, insbesondere ansteuerbar und automatisch programmierbar verschiebbar.

Für die Positionierung der Bewehrungskörbe 8 in horizontaler Querrichtung 20 ist z.B. eine sich von einer Oberseite 18 der Bodenplatte 14 vertikal nach oben weg erstreckende Anschlag- bzw, Widerlagerkante - bzw. wandung oder dergleichen (nicht dargestellt) vorgesehen, die sich in Querrichtung 20 erstreckt und an einer der beiden Querseiten 19 der Bodenplatte 14 angeordnet ist.

Des weiteren weist die Ausricht- bzw. Positioniervorrichtung 11 zumindest einen, vorzugsweise zwei, vertikal ausgerichtete Zentrierbalken 21;22 und vorzugsweise zwei Positionierbalken 48,49 auf, die zur horizontalen und vertikalen Zentrierung und Positionierung und Fixierung des Bewehrungshalterahmens 12 in Bezug zum Ausrichtwagen 13 dienen, worauf weiter unten einigegangen wird. Die Zentrierbalken 21;22 sind dazu vorzugsweise in horizontaler Längsrichtung 23 fluchtend zueinander und außerhalb der einen außenseitigen Stützlängswandung 15 der Ausricht- bzw. Positioniervorrichtung 11 angeordnet und derart bemessen, dass sie über die Stützwandungen 15 in vertikaler Richtung überstehen. Die Positionierbalken 48,49 sind ebenfalls vorzugsweise in horizontaler Längsrichtung 23 fluchtend zueinander und außerhalb der anderen außenseitigen Stützlängswandung 15 der Ausricht- bzw. Positioniervorrichtung 11 angeordnet und derart bemessen, dass sie über die Stützwandungen 15 in vertikaler Richtung überstehen. Vorzugsweise weisen die Zentrier- und Positionierbalken 21;22;48;49 dieselbe Höhe auf. Zudem weisen die Zentrierbalken 21;22 stirnseitig und oberseitig je ein vertikales Zentrierloch 24,25 auf, von denen vorzugsweise das eine Zentrierloch 24 als zylindrisches Loch und das andere Zentrierloch 25 als sich in Längsrichtung 23 erstreckendes Langloch ausgeführt ist. Bei der Ausführung mit lediglich einem Zentrierbalken ist das Zentrierloch vorzugsweise im Querschnitt polygon, insbesondere rechteckig, ausgeführt (nicht dargestellt).

Zum Positionieren und Ausrichten der Bewehrungskörbe 8 wird nun zwischen je zwei Stützwandungen 15;17 je ein Bewehrungskorb 8 mit nach oben gerichteten Haltestäben 5 eingelegt und auf die horizontale und ebene Oberseite 18 der Bodenplatte 14 aufgesetzt. Die Bewehrungskörbe 8 und die Stützwandungen 15;16 sind dabei so bemessen, dass zumindest die Haltestäbe 5 die Stützwandungen 15;16 in vertikaler Richtung etwas überragen.

Nach dem Einlegen werden die einzelnen Bewehrungskörbe 8 durch Verschieben der Stützwandungen 15;17 in Querrichtung 20 positioniert und in der gewünschten Lage fixiert. Die Positionierung der Bewehrungskörbe 8 in Längsrichtung 23 erfolgt durch Schieben der zwischen den Stützwandungen 15; 17 geführten Bewehrungskörbe 8 in Längsrichtung 23 gegen die Anschlagkante. Dabei werden die Bewehrungskörbe 8 entweder einzeln manuell per Hand geschoben oder mittels einer dafür vorgesehen Schiebevorrichtung, z.B, eines Krans oder Manipulators oder Roboter-Arms, der z.B. an den überstehenden Haltestäben 5 angreift.

In vertikaler Richtung werden die Bewehrungskörbe 8 automatisch durch das Aufsetzen auf die Oberseite 18 der Bodenplatte 14 positioniert.

Alternativ dazu wird die Ausricht- bzw. Positioniervorrichtung 11 vor dem Einlegen der Bewehrungskörbe 8 um vorzugsweise 30 bis 55°, bevorzugt 45° um eine zur Längsrichtung 23 parallele Achse verschwenkt. Dadurch rutschen die Bewehrungskörbe 8 aufgrund der Schwerkraft automatisch entlang einer der Stützwandungen 15;17 nach unter, und sind somit automatisch in vertikaler Richtung und auch in Querrichtung 20 positioniert. Das Positionieren in Längsrichtung erfolgt in analoger Weise wie oben beschrieben entweder bevor oder nach dem die Ausricht- bzw. Positioniervorrichtung 11 wieder in ihre Ausgangslage zurück verschwenkt wird.

Die Bewehrungskörbe 8 sind nun entsprechend ihrer später gewünschten Lage in der Gießform 4, die durch die gewünschte Lage in den fertigen Bauteilen vorgegeben ist, horizontal und vertikal ausgerichtet, positioniert und können im nächsten Schritt vom Bewehrungshalterahmen 12 gegriffen werden.

Der Bewehrungshalterahmen 12 (Fig.6-8) ist vorzugsweise quaderförmig ausgebildet und weist einen Außenrahmen (44) auf, der zwei sich horizontal erstreckende Längsbalken 26;27 und zwei sich senkrecht zu den Längsbalken 26;27 und ebenfalls horizontal erstreckende Querbalken 28, von denen lediglich einer dargestellt ist, aufweist. Außerdem weist der Bewehrungshalterahmen 12 zumindest einen, vorzugsweise 2 bis 8, bevorzugt 5 bis 6 Bewehrungstrag- bzw. Bewehrungshaltebalken 29 auf, die den Außenrahmen 44 in horizontaler Querrichtung 20 brückenartig überspannen und mit dem Außenrahmen 44, vorzugsweise in horizontaler Längsrichtung 23 linear verschiebbar, verbunden sind. Beispielsweise sind die Bewehrungshaltebalken 29 mittels Schrauben oder Klemmen an den Längsbalken 26;27 befestigt.

Erfindungsgemäß ist an den Bewehrungshaltebalken 29 oder an einem oder mehreren der Außenrahmenelemente (26;27;28) zumindest jeweils ein Klemmelement bzw. Klemmmittel vorhanden, mittels dem ein oder mehrere Haltestäbe 5 an ihrem oberen, über die Bewehrungskörbe 8 und den Ausrichtwagen 13 überstehenden Haltestabende bzw. Haltestabendbereich 30 (Fig.1,2,4,5,7-9) gegriffen, festgeklemmt und gehalten werden können.

Bei den Klemmmitteln handelt es sich dabei beispielsweise um zwei vertikal ausgerichtete, sich in Querrichtung 20 des Bewehrungshalterahmens erstreckende Klemmbalken bzw. -leisten 31;32 (Fig.6,7), z.B. aus Metall oder Kunststoff, die in Längsrichtung 23 des Bewehrungshalterahmens 12 zueinander fluchtend und gering beabstandet zueinander angeordnet sind und von denen zumindest eine in Bezug zur anderen in Längsrichtung 23 des Bewehrungshalterahmens 12 verschiebbar ist. Dadurch wird zwischen den beiden Klemmleisten 31;32 ein in der Breite verstellbarer, nach unten und vorzugsweise auch nach oben offener Klemmspalt 33 festgelegt. Sind die beiden Klemmleisten 31;32 so ausgebildet und angeordnet, dass der Klemmspalt 33 auch nach oben hin offen ist, sind Längentoleranzen der in den Klemmspalt 33 einzuführenden Haltestäbe 5 irrelevant.

Die Länge der Klemmleisten 31;32 ist dabei bevorzugt so bemessen, dass sich diese im wesentlichen über die gesamte Länge des Bewehrungshaltebalkens 29 erstrecken.

Vorzugsweise weist jede der beiden Klemmleisten 31;32 außerdem zwei sich in Querrichtung erstreckende, übereinander angeordnete Wulste 34 auf, die in den Klemmspalt 33 hineinragen, wobei sich die Wulste 34 der beiden Klemmleisten 31; 32 paarweise gegenüberliegend angeordnet sind und dadurch den Klemmspalt 33 in diesen Bereichen verjüngen (Fig.7). Dadurch werden die Haltestäbe 5 nur zwischen je zwei gegenüberliegenden Wulsten 34 eingeklemmt, wodurch die Klemmkraft erhöht wird.

Das Verfahren und Fixieren der Klemmleisten 31;32 zueinander erfolgt dabei vorzugsweise mittels Federkraft und/oder pneumatisch und/oder hydraulisch, wobei die Klemmkraft einstellbar ist.

Alternativ zu den Klemmleisten 37;32 handelt es sich bei den Klemmmitteln um einzelne Greifer, die zwei aufeinander zufahrbare Greifpratzen zum Einklemmen der Haltestabenden 30 aufweisen, und die vorzugsweise in Querrichtung 20 entlang des jeweiligen Bewehrungshaltebalken 29 verfahrbar sind, wobei mehrere Greifer pro Bewehrungshaltebalken 29 vorgesehen sind (nicht dargestellt).

Des weiteren weist der Bewehrungshalterahmen 12 vorzugsweise zumindest einen, bevorzugt zwei, sich vertikal nach unten erstreckende Zentrierstifte 35 auf. Die Zentrierstifte 35 sind vorzugsweise unterseitig an den Längsbalken 27 angeordnet, wobei vorzugsweise beide an einem Längsbalken 27 vorgesehen sind. Des weiteren sind der bzw. die beiden Zentrierstifte 35 korrespondierend zu den Zentrierlöchern 24,25 der Ausricht- und Positioniervorrichtung 11 angeordnet und gestaltet. Insbesondere sind die Zentrierstifte 35 im oberen Bereich je nach Ausführung der korrespondierenden Zentrierlöcher 24,25 zylindrisch oder im Querschnitt rechteckig oder anders polygon ausgeführt.

Zum Ergreifen der in der Ausricht- und Positioniereinrichtung 11 positionierten und fixierten Bewehrungskörbe 8 wird der Bewehrungshalterahmen 12, z.B. mittels eines Krans über der Ausricht- und Positioniereinrichtung 11 derart abgesenkt, dass die Längsbalken 26;27 des Bewehrungshalterahmens 12 parallel und die Querbalken 28 des Bewehrungshalterahmens 12 senkrecht zu den Stützwandungen 15;17 des Ausrichtwagens 13 ausgerichtet sind. Bei der Ausführung der Ausricht- und Positioniereinrichtung 11 als Ausrichtwagen 13 wird der Ausrichtwagen 13 mit den positionierten und fixierten Bewehrungskörbe 8 zuvor zum Bewehrungshalterahmen 12, z.B. auf Schienen, verfahren, was die Flexibilität erhöht und das Verfahren erheblich vereinfacht.

Die genaue horizontale Zentrierung und Positionierung des Bewehrungshalterahmens 12 in Bezug zur Ausricht- und Positioniereinrichtung 11 und somit zu den Bewehrungskörben 8 erfolgt beim Absenken des Bewehrungshalterahmens 12 durch das Einführen der Zentrierstifte 35 in die Zentrierlöcher 24,25. Insbesondere werden durch die Zentrierstifte 35 und die korrespondierenden Zentrierlöcher 24;25 der Bewehrungshalterahmen 12, insbesondere die Bewehrungshaltebalken 29 mit den Klemmleisten 31;32, und die Bewehrungskörbe 8 derart zueinander positioniert, dass die Haltestabenden 30 beim Absenken des Bewehrungshalterahmens 12 in die Klemmspalten 33 eingeführt werden.

Die vertikale Positionierung des Bewehrungshalterahmens 12 erfolgt durch die Ablage des Bewehrungshalterahmens 12 auf den Zentrierbalken 21;22 und den Positionierbalken 48;49.

Nachdem der Bewehrungshalterahmen 12 seine vorgegebene Position in vertikaler Richtung erreicht hat werden die Klemmleisten 31;32 entsprechend aufeinander zu gefahren und die Haltestabenden 30 zwischen diesen eingeklemmt.

Dadurch sind die Haltestäbe 5 und damit die einzelnen Bewehrungskörbe 8 mit den Bewehrungshaltebalken 29 des Bewehrungshalterahmens 12 fest verbunden und können weder in horizontaler noch in vertikaler Richtung in Bezug zu diesem verschoben oder zu diesem verdreht werden. Die Bewehrungskörbe 8 stehen somit unverschiebbar und unverdrehbar, aber dennoch lösbar, mit dem Bewehrungshalterahmen 12 in festgeklemmter Verbindung.

Anschließend kann optional der Ausrichtwagen 13 mitsamt dem Bewehrungshalterahmen 12 und den Bewehrungskörben 8 zu einer an sich bekannten Rostschutz-Tauchanlage verfahren werden (nicht dargestellt) oder optional der Bewehrungshalterahmen 12 wiederum vorzugsweise mittels eines Krans mitsamt den daran hängenden Bewehrungskörben 8 von der Ausricht- und Positioniervorrichtung 11 angehoben und dorthin transportiert werden. Möglich ist auch der Einsatz von Kreiskettenförderern. In der Rostschutztauchanl.age werden die angehobenen Bewehrungskörbe 8 in ein Tauchbad mit Rostschutzmittel eingetaucht. Dabei werden zwangsweise auch die Haltestäbe 5 zumindest teilweise mit eingetaucht. Alternativ dazu werden die Bewehrungskörbe 8 mit Rostschutzmittel besprüht. Im Falle der Verwendung von Edelstahl werden die Bewehrungskörben 8 nicht mit Rostschutzmittel behandelt. Alternativ können die Bewehrungskörbe vor dem Einsetzen und Positionieren im Ausrichtwagen 13 mit Rostschutz versehen werden.

Nach der optional verwendeten Rostschutztauchanlage wird der Bewehrungshalterahmen 12 mit den Bewehrungskörben 8 vorzugsweise mittels eines Krans zu der an sich bekannten, vorzugsweise quaderförmigen und nach oben offenen Gießform 4 (Fig.8) transportiert und auf diese in an sich bekannter Weise derart aufgesetzt, dass die Bewehrungskörbe 8 in die Gießform 4 hinein hängen. Insbesondere werden die Längs- und Querbalken 26;27;28 des Bewehrungshalterahmens 12 auf zwei vertikale Gießformlängswandungen 37;38 und zwei vertikale Gießformquerwandungen (nicht dargestellt) aufgesetzt. Die Positionierung des Bewehrungshalterahmens 12 und damit der Bewehrungskörbe 8 in der Gießform 4 erfolgt dabei in an sich bekannter Weise über die am Bewehrungshalterahmen 12 vorgesehenen Zentrierstifte 35, die in entsprechende Zentrieraussparungen (nicht dargestellt) in den Gießformlängswandungen 37;38 einführt werden. Wichtig dabei ist, dass die eingehängten Bewehrungskörbe 8 sowohl von dem horizontalen Gießformboden 36 als auch von den Gießformlängswandungen 37;38 und den Gießformquerwandungen ausreichend beabstandet sind. Zudem müssen die Bewehrungskörbe 8 ausreichend tief in die Gießform 4 eingehängt sein, dass sie im, gegebenenfalls aufgetriebenen, Betonkuchen weit genug unterhalb dessen Oberfläche liegen, damit die Bewehrungskörbe 8 in den späteren Betonformkörpern vollständig von Beton umschlossen sind.

Dabei kann das Befüllen der Gießform 4 mit Frischbetonmasse 39 vor oder nach dem Einhängen der Bewehrungskörbe 8 in die Gießform 4 erfolgen. Zur Herstellung von Porenbetonformkörpern wird dabei eine übliche Frischbetonmasse 39 verwendet, die zumindest einen Treibporenbildner, insbesondere feinteiliges Aluminium z.B. in Form von Aluminiumpulver oder -paste, aufweist. Zur Herstellung von Schaumbetonformkörpern wird eine übliche Frischbetonmasse verwendet, die bereits zugemischte

Luftporen enthält.

Nach dem Einfüllen der Frischbetonmasse 39 und dem Einsetzten der Bewehrungskörbe 8 wird die Frischbetonmasse 39 für ungefähr 30 bis 240 min ansteifen oder gegebenenfalls gären und ansteifen gelassen, bis die Frischbetonmasse 39 eine ausreichende Grünfestigkeit erreicht hat und ein Frischbetonkuchen 40 (Fig.9) entstanden ist.

Nach dem Erreichen der Grünfestigkeit werden gemäß der Erfindung die Haltestäbe 5 bzw. zumindest ein oberer Haltestabteil 46 der Haltestäbe 5 von den Bewehrungskörben 8 abgetrennt und entfernt. Bei gekerbten, also mit einer Sollbruchstelle 6 versehenen Haltestäben 5 wird der oberer Haltestabteil 46 der Haltestäbe 5, also der Teil 46 oberhalb der Sollbruchstelle 6 in besonders einfacher Weise abgedreht. Dazu wird z.B. zunächst die Klemmung der oberen Haltestabenden 30 gelockert oder ganz gelöst, indem die Klemmleisten 31;32 auseinander gefahren werden. Gegebenenfalls wird der Bewehrungshalterahmen 12 z.B. mittels eines Krans von der Gießform 4 abgehoben und entfernt. Danach werden die Haltestabenden 30 gegriffen, z.B. ebenfalls geklemmt, und der obere Haltestabteil 46 soweit um eine vertikale Stablängsachse 42 (Fig.2,7) gedreht, bis er von dem Rest des Haltestabes 5 an der Sollbruchstelle 6 abgetrennt ist. Der untere Teil der Haltestäbe 5 ist dabei jeweils ausreichend fest mit den Bewehrungskörben 8 verbunden, insbesondere verschweißt, dass er nicht mit dem oberen Haltestabteil 46 um die Stablängsachse 42 gedreht wird. Der abgetrennte obere Haltestabteil 46 wird dann jeweils aus dem Betonkuchen 40 herausgezogen und entfernt.

Das Abdrehen der oberen Haltestabteile 46 erfolgt dabei vorzugsweise mittels einer automatisierbaren Abdrehvorrichtung. Diese weist z.B. einen oder mehrere Schrauber 41 (Fig.9) auf, in deren Bohrfutter 43 die Haltestabenden 30 eingespannt werden und danach der Schrauber 41 zum Abdrehen aktiviert wird.

Alternativ zum Abdrehen werden die Haltestäbe 5 an den Sollbruchstellen 6 abgeknickt und abgebrochen und/oder herausgerissen und/oder abgekniffen und/oder abgeschliffen.

Nach einem besonders vorteilhaften Trennverfahren werden die oberen Haltestabteile 46 zunächst um vorzugsweise 90° abgeknickt und anschließend die abgeknickten Haltestabteile 46 um die Stablängsachse 42 gedreht, bis die Haltestäbe 5 an der Knickstelle abbrechen. Das Abknicken und anschließende Abdrehen wird zweckmäßigerweise für alle Haltestäbe 5 gleichzeitig, also automatisiert durchgeführt. Vorzugsweise werden die einzelnen Haltestäbe 5 eines Bewehrungskorbes 8 alternierend, also je zwei der einzelnen Haltestäbe 5 eines Bewehrungskorbes 8 zueinander spiegelverkehrt bzw. in entgegengesetzte Richtungen abgeknickt und abgedreht, so dass sich die auf den Bewehrungskorb 8 wirkenden Kräfte gegenseitig aufheben. Dadurch wird die Verankerung des Bewehrungskorbes 8 im Betonkuchen 40 nicht belastet.

Vorzugsweise liegt die Sollbruchstelle 6 der Haltestäbe 5 dabei unterhalb oder oberhalb oder auf Höhe einer Oberseite 45 des Betonkuchens 40. Insbesondere liegt die Sollbruchstelle 6 der Haltestäbe 5 wie bereits oben erläutert knapp oberhalb der oberen Längsstäbe 2 der Bewehrungskörbe 8 oder knapp unter der Oberfläche des späteren Bauteils. Dadurch verbleibt der abgetrennte untere Teil des Haltestabes 5 als Querstab 3 im Betonformkuchen 40 und damit im späteren Bauteil und bildet einen Teil der Bewehrung.

Um die Haltestäbe 5 gegebenenfalls wieder verwenden zu können, kann die Sollbruchstelle 6 aber auch sehr weit unten, beispielsweise im Bereich des unteren Längsstabes 2 liegen, so dass der abgetrennte obere Haltestabteil 46 noch ausreichend lang zur nochmaligen Verwendung ist.

Haltestäben 5 ohne Sollbruchstelle 6 werden z.B. oberhalb des Betonkuchens 40 oder auf Höhe einer Oberseite 45 des Betonkuchens 40 abgesägt oder abgeschliffen oder abgekniffen oder abgeknickt und abgebrochen bzw. wie oben beschrieben zunächst abgeknickt um 90° und anschließend abgedreht.

Wird der gesamte Haltestab 5 aus dem Betonkuchen 40 entfernt, ist die Verbindung, insbesondere die Schweißverbindung, von Haltestab 5 und Bewehrungskorb 8 so gestaltet, dass sie dem Gewicht der an den Haltestäben 5 hängenden Bewehrungskörbe 8 und gegebenenfalls dem Gärdruck stand hält, aber trotzdem, z.B. durch Drehen des gesamten Haltestabes 5 um die Stablängsachse 42 wie oben beschrieben oder durch Rausreißen der Haltestäbe 5 oder durch Vibration, lösbar ist, so dass der gesamte Haltestab 5 aus dem Betonkuchen 40 herausgezogen und entfernt wird.

In einem nächsten Produktionsschritt wird gegebenenfalls das neue, durch das Abdrehen oder Abbrechen etc. entstandene von außen zugängliche Ende des in dem Betonformkuchen 40 verbliebenen Teils des Haltestabes 5 zur Sicherheit nochmals mit Rostschutzmittel versehen, insbesondere besprüht.

Danach wird der Betonkuchen 40 zweckmäßigerweise in an sich bekannter Weise entformt, indem zum Beispiel die einzelnen Seitenwände 37;38 der Gießform 4 weggeklappt werden. Je nach Produktionsverfahren wird dabei eine Seitenwand 37 nicht weg geklappt, diese stellt den sogenannten Härteboden 38 dar, auf den der geschnittene Betonkuchen 40 zum Härten gestürzt wird. Das Entformen kann aber auch bereits vor dem Entfernen der Haltestäbe 5 bzw. Haltestabteile 46 erfolgen.

Als nächstes wird der Betonkuchen 40 zweckmäßigerweise in an sich bekannter Weise, z.B. mit Schneiddrähten in einzelne grüne Betonformkörper aufgeteilt (nicht dargestellt). Vorzugsweise wird der Betonkuchen 40 dabei in vertikaler Richtung zwischen den Bewehrungskörben 8 geschnitten, wobei zweckmäßigerweise derart geschnitten wird, dass je ein grüner Betonformkörper einen Bewehrungskorb 8 aufweist. Beim Schneiden wird dabei vorzugsweise z.B. vom Härteboden 38 als "O"- bzw. Referenzpunkt ausgegangen.

Nach dem Schneiden werden die einzelnen grünen Betonformkörper vorzugsweise einem Autoklaven zugeführt und in an sich bekannter Weise hydrothermal gehärtet (nicht dargestellt).

Bei dem erfindungsgemäßen Verfahren ist von Vorteil, dass das gesonderte Tauchen der bisher verwendeten Bewehrungsnadeln in Paraffin als zusätzlicher Produktionsschritt entfällt, da die erfindungsgemäßen Haltestäbe 5 von oben geklemmt werden und nicht durch eine Bohrung in den Bewehrungshaltebalken und die Ösen möglichst passgenau durchführbar sein müssen.

Ein weiterer wichtiger Vorteil des erfindungsgemäßen Klemmens der Haltestäbe 5 von oben ist, dass die Lage der Bewehrungskörbe 8 in Bezug zum Bewehrungshaltebalken 12 in Querrichtung 20 stufenlos verstellbar ist. Dadurch ist die spätere Position der Bewehrungskörbe 8 in der Gießform 4 ohne großen Aufwand stufenlos, völlig variabel und sehr genau einstellbar und an die jeweiligen Gegebenheiten optimal und ohne großen Aufwand anpassbar. Zudem können Haltestäbe 5 beliebigen Durchmessers geklemmt werden, ohne dass der Bewehrungshaltebalken 12 angepasst bzw. ausgetauscht werden muss.

Des weiteren wird durch die feste, integrierte Verbindung von Haltestäben 5 und Bewehrungskörben 8 gewährleistet, dass die Bewehrungskörbe 8 außerordentlich genau in der Gießform 4 positioniert und fixiert werden können und auch beim Eingießen und gegebenenfalls Gären bzw. Auftreiben der Frischbetonmasse 39 lagefest bleiben. Die Bewehrungskörbe 8 halten dabei auch sehr großen Gärdrücken stand. Dadurch sind die Toleranzen der Bewehrungsposition in den hergestellten Bauteilen sehr gering.

Durch Verwendung des automatisiert ansteuerbaren und programmierbaren Ausrichtwagens 13 und anschließendes automatisches Greifen und Klemmen der positionierten Haltestäbe 5 mittels der an den Bewehrungshältebalken 12 vorgesehenen Klemmmitteln von oben und das gegebenenfalls automatische, zumindest je teilweise Abtrennen der einzelnen Haltestäbe 5 ist das gesamte Herstellungsverfahren voll automatisierbar. Es ist kein manuelles Einhängen von Bewehrungshaltenadeln in die Bewehrungshaltebalken 29 und kein manuelles Einhängen bzw. Auffädeln der Bewehrungskörbe 8 mit den dafür vorgesehenen Ösen in die Bewehrungshaltenadeln mehr notwendig. Dies bringt zum einen eine erhebliche Zeit- und Kostenersparnis mit sich. Zum anderen werden die Bewehrungskörbe 8 nach dem Beschichten mit Rostschutzmittel nicht mehr berührt, so dass die Schicht an Rostschutzmittel unversehrt bleibt. Zudem ist die automatische Ausrichtung der Bewehrungslcörbe 8 mittels des Ausrichtwagens 13 sehr genau.

Von besonderem Vorteil ist die sehr kurze Toleranzkette bei dem erfindungsgemäßen verfahren, da die Haltestäbe 5 beim Einhängen in die Gießform 4 und bis zum Erreichen der Grünfestigkeit der Betonmasse 39 sowohl mit den Bewehrungskörben 8 als auch mit dem Bewehrungshalterahmen 12 fest, also unverschieblich und unverdrehbar in Verbindung stehen und die Klemmmittel keine Toleranz einbringen.

Selbstverständlich ist das erfindungsgemäße Verfahren nicht nur auf Bewehrungskörbe 8, sondern im Prinzip auf alle Bewehrungsmittel anwendbar. Bewehrungsmittel im Sinne dieser Anmeldung sind dabei alle dem Fachmann bekannten Bewehrungsmittel, insbesondere Bewehrungsstäbe, Bewehrungsmatten, Bewehrungskörbe und/oder Halteösen und/oder Montageanker, wobei die Bewehrungsstäbe, Bewehrungsmatten und Bewehrungskörbe jegliche, also auch gebogene Raumformen aufweisen können. Bei Verwendung von Bewehrungsstäben werden die Haltestäbe direkt an diesen befestigt.

Zudem können natürlich auch die hergestellten Betonformkörper jegliche quaderförmig, aber auch z.B. eine zylindrische, halbrunde oder prismatische Raumform aufweisen, die mit einer nach oben offenen Gießform herstellbar ist. Entsprechend der daraus jeweils resultiereinden Raumform der Gießform ist jeweils nur die Form des Bewehrungshalterahmens angepasst, damit dieser genau zentriert auf die Gießform aufsetzbar ist.

Bei Bewehrungsmatten und aus mehreren Bewehrungsmatten bestehenden Bewehrungskörben ist außerdem besonders vorteilhaft, dass ein Teil der normalerweise vorgesehenen Querstäbe einfach durch die, z.B. gekerbten, Haltestäbe ersetzt werden kann, da deren untere Teile im Betonkuchen verbleiben und somit einen Funktionsteil des Bewehrungsmittels bilden. Die Haltestäbe sind produktionstechnisch in diesem Fall lediglich verlängerte Querstäbe und sind besonders einfach in den Produktionsprozess einzubinden, ohne dass neue Vorrichtungen zum Verbinden der Haltstäbe mit den Bewehrungsmitteln notwendig sind. Das Anschweißen der Haltestäbe ist aber auch deswegen sehr kostengünstig, da keine zusätzlichen und aufwändigen Befestigungsmittel, z.B. Abstandhalter mit Ösen mehr notwendig sind. Außerdem handelt es sich bei den Haltstäben um einfache Stäbe, vorzugsweise aus dem selben oder dem gleichen Bewehrungsmittelmaterial oder Bewehrungsausgangsmaterial, die keine zusätzlichen Befestigungsmittel, z.B. Stufenabsätze zum Einhängen in Löcher im Bewehrungshalterahmen, oder Teile eines Bajonettverschlusses aufweisen.

Zusammenfassend ist das erfindungsgemäße Verfahren sehr kostengünstig, unter anderem da es voll automatisierbar ist, und gewährleistet eine außerordentlich genaue Positionierung der Bewehrungsmittel im Poren- bzw. Schaumbetonformkörper.

## Patentansprüche

1. Verfahren zur Herstellung von mit Bewehrungsmitteln (1;2;8) aus vorzugsweise Metall, insbesondere Stahl, bewehrten Poren- oder Schaumbetonformkörpern mit folgenden Verfahrensschritten:
a) Verwendung von mindestens einem, vorzugsweise mehreren, Bewehrungsmittel(n) (1;2;8) mit mindestens einem fest integriertem Haltestab (5), vorzugsweise mehreren Haltestäben (5), wobei die Haltestäbe (5) ein um einen bestimmten Betrag über das übrige Bewehrungsmittel (1;2;8) überstehendes oberes Haltestabende (30) aufweisen und vorzugsweise mit einer Sollbruchstelle (6) versehenen sind,
b) Ausrichten und Positionieren der Bewehrungsmittel (1;2;8) für die Aufnahme durch einen zumindest ein Klemmmittel aufweisenden Bewehrungshalterahmen (12),
c) Greifen und Klemmen der Haltestabenden (30) der Haltestäbe (5) mittels des Klemmmittels/der Klemmmittel derart, dass die Bewehrungsmittel (1;2;8) mit dem Bewehrungshalterahmen (12) fest verbunden sind und von dem Bewehrungshalterahmen (12) herunter hängen,
d) Zweckmäßigerweise Aufbringen von Rostschutzmittel auf die Bewehrungsmittel (1;2;8),
e) Positionierendes Einhängen der an dem Bewehrungshalterahmen (12) hängenden Bewehrungsmittel (1;2;8) in eine mit Frischbetonmasse (39) befüllte oder noch zu befüllende, nach oben offene Gießform (4),
f) Ansteifen lassen der Frischbetonmasse (39) zum Betonkuchen (40) und Halten der Bewehrungsmittel (1;2;8) mittels des Bewehrungshalterahmens (12) während des Ansteifvorgangs,
g)Abtrennen jeweils eines oberen Haltestabteils (46) der einzelnen Haltestäbe (5), vorzugsweise an der jeweils dafür vorgesehenen Sollbruchstelle (6), von den Bewehrungsmitteln (1;2;8),
h) Gegebenenfalls Schneiden des Betonkuchens (40) in grüne Poren- oder Schaumbetonformkörper,
i) Härten der grünen Poren- oder Schaumbetonformkörper oder des Betonkuchens (40).

2. Verfahren nach Anspruch 1,
**dadurch gekennzeichnet, dass**
der obere Haltestabteil (46) oberhalb oder unterhalb oder auf Höhe einer Oberseite (45) des Betonkuchens (40) abgetrennt wird.

3. Verfahren nach Anspruch 1 und/oder 2,
**dadurch gekennzeichnet, dass**
bei mit einer Sollbruchstelle (6) versehenen Haltestäben (5) der oberhalb der Sollbruchstelle (6) liegende Haltestabteil (46) um eine vertikale Stablängsachse (42) abgedreht wird oder abgeknickt und/oder abgebrochen oder herausgerissen oder abgekniffen oder abgeschliffen wird.

4. Verfahren nach Anspruch 1 und/oder 2,
**dadurch gekennzeichnet, dass**
Haltestäbe (5) ohne Sollbruchstelle (6) oberhalb des Betonkuchens (40) abgesägt oder abgeschliffen oder abgekniffen werden.

5. Verfahren nach einem oder mehreren der vorhergehenden Ansprüche,
**dadurch gekennzeichnet, dass**
die oberen Haltestabteile (46) zunächst um vorzugsweise 90° an einer Knickstelle, vorzugsweise der Sollbruchstelle (6), abgeknickt werden und anschließend die abgeknickten Haltestabteile (46) um die Stablängsachse (42) gedreht werden, bis die Haltestäbe (5) an der Knickstelle abbrechen.

6. Verfahren nach Anspruch 5,
**dadurch gekennzeichnet, dass**
das Abknicken und anschließende Abdrehen für alle Haltestäbe (5) eines Bewehrungsmittels (1;2;8) gleichzeitig durchgeführt wird, wobei vorzugsweise je zwei der einzelnen Haltestäbe (5) eines Bewehrungsmittels (1;2;8) zueinander spiegelverkehrt bzw. in entgegengesetzte Richtungen abgeknickt und abgedreht werden.

7. Verfahren nach einem oder mehreren der vorhergehenden Ansprüche,
**dadurch gekennzeichnet, dass**
die mit Haltstäben (5) versehenen Bewehrungsmittel (1;2;8) in eine Ausricht- bzw. Positioniervorrichtung (11) gebracht werden.

8. Verfahren nach einem oder mehreren der vorhergehenden Ansprüche,
**dadurch gekennzeichnet, dass**
ein Bewehrungshalterahmen (12) verwendet wird, der quaderförmig ausgebildet ist und als Außenrahmen (44) zwei sich horizontal erstreckende Längsbalken (26;27) und zwei sich senkrecht zu den Längsbalken (26;27) und ebenfalls horizontal erstreckende Querbalken (28) aufweist.

9. Verfahren nach Anspruch 8,
**dadurch gekennzeichnet, dass**
ein Bewehrungshalterahmen (12) verwendet wird, der zumindest einen mit dem Außenrahmen (44), vorzugsweise mit den Längsbalken (26;27), in horizontaler Längsrichtung (23) linear verschiebbar, verbundenen Bewehrungshaltebalken (29) aufweist.

10. Verfahren nach einem oder mehreren der vorhergehenden Ansprüche,
**dadurch gekennzeichnet, dass**
Klemmmittel verwendet werden, die sich in Querrichtung (20) des Bewehrungshalterahmens (12) erstreckende Klemmbalken bzw. -leisten (31;32) sind, die vorzugsweise in einer horizontalen Längsrichtung (23) des Bewehrungshalterahmens (12) zueinander fluchtend und gering beabstandet zueinander angeordnet sind, und von denen zumindest eine in Bezug zur anderen in Längsrichtung (23) des Bewehrungshalterahmens (12) verschiebbar ist, wobei zwischen den Klemmleisten (31;32) zweckmäßigerweise ein in der Breite verstellbarer, nach unten und vorzugsweise auch nach oben offener Klemmspalt (33) festgelegt wird.

11. Verfahren nach einem oder mehreren der Ansprüche 8 bis 10,
**dadurch gekennzeichnet, dass**
der Bewehrungshalterahmen (12) zum Ergreifen der in der Ausricht- und Positioniereinrichtung (11) positionierten und fixierten Bewehrungsmittel (1;2;8), über der Ausricht- und Positioniereinrichtung (11) derart abgesenkt wird, dass die Längsbalken (26;27) des Bewehrungshalterahmens (12) parallel und die Querbalken (28) des Bewehrungshalterahmens (12) senkrecht zu den Stützwandungen (15;17) des Ausrichtwagens (13) ausgerichtet sind und die oberen Haltestabenden (30) beim Absenken des Bewehrungshalterahmens (12) in die Klemmspalten (33) eingeführt werden.

12. Verfahren nach Anspruch 11,
**dadurch gekennzeichnet, dass**
der Bewehrungshalterahmen (12) angehalten wird und die Haltestabenden (30) von den Klemmmittel geklemmt werden.

13. Verfahren nach Anspruch 12,
**dadurch gekennzeichnet, dass**
zum Klemmen die Klemmleisten (31;32) aufeinander zu gefahren und die Haltestabenden (30) zwischen diesen festsitzend eingeklemmt werden.

14. Bewehrungshalterahmen (12) zur Verwendung bei der Herstellung von mit Bewehrungsmitteln (1;8) aus Metall, insbesondere Stahl, bewehrten Poren- oder Schaumbetonformkörpern, insbesondere zur Verwendung bei dem Verfahren gemäß einem oder mehreren der vorhergehenden Ansprüche, zum positionierten Einhängen von Bewehrungsmitteln (1;2;8) in eine nach oben offene Gießform (4) und zum Halten der Bewehrungsmittel (1;2;8) in dieser während des Ansteifvorgangs, wobei der Bewehrungshalterahmen (12) einen Außenrahmen (44) und zumindest einen den Außenrahmen (44) brückenartig überspannenden Bewehrungshaltebalken (29) aufweist, wobei der Bewehrungshaltebalken (29) Befestigungsmittel zum Befestigen von mit den Bewehrungsmitteln (1;2;8) verbundenen Haltestäben (5) aufweist,
**dadurch gekennzeichnet, dass**
der Bewehrungshaltebalken (29) oder ein Außenrahmenelement (26;27;28) als Befestigungsmittel zumindest ein Klemmmittel aufweist, mittels dem Haltestabenden (30) der Haltestäbe (5) derart einklemmbar sind, dass die Haltestäbe (5) fest mit dem Bewehrungshalterahmen (12) in Verbindung stehen.

15. Bewehrungshalterahmen nach Anspruch 14,
**dadurch gekennzeichnet, dass**
der Bewehrungshalterahmen (12) quaderförmig ausgebildet ist als Außenrahmen (44) zwei sich horizontal erstreckende Längsbalken (26;27) und zwei sich senkrecht zu den Längsbalken (26;27) und ebenfalls horizontal erstreckende Querbalken (28) aufweist.

16. Bewehrungshalterahmen nach Anspruch 14 und/oder 15,
**dadurch gekennzeichnet, dass**
der Bewehrungshaltebalken (29) mit dem Außenrahmen (44), vorzugsweise mit den Längsbalken (26;27), in horizontaler Längsrichtung (23) linear verschiebbar verbunden ist.

17. Bewehrungshalterahmen nach Anspruch 16,
**dadurch gekennzeichnet, dass**
der Bewehrungshaltebalken (29) mittels Schrauben oder Klemmen an den Längsbalken (26;27) befestigt ist.

18. Bewehrungshalterahmen nach einem oder mehreren der Ansprüche 14 bis 17,
**dadurch gekennzeichnet, dass**
die Klemmmittel sich in Querrichtung (20) des Bewehrungshalterahmens (12) erstreckende Klemmbalken bzw. -leisten (31;32) sind, die vorzugsweise in horizontaler Längsrichtung (23) des Bewehrungshalterahmens (12) zueinander fluchtend und gering beabstandet zueinander angeordnet sind, und von denen vorzugsweise zumindest eine in Bezug zur anderen in Längsrichtung (23) des Bewehrungshalterahmens (12) verschiebbar ist, wobei zwischen den beiden Klemmleisten (31;32) zweckmäßigerweise ein in der Breite verstellbarer, nach unten und vorzugsweise auch nach oben offener Klemmspalt (33) festgelegt wird.

19. Bewehrungshalterahmen nach Anspruch 18,
**dadurch gekennzeichnet, dass**
sich die Klemmleisten (31;32) im wesentlichen über die gesamte Länge des Bewehrungshaltebalkens (29) erstrecken.

20. Bewehrungshalterahmen nach Anspruch 18 und/oder 19,
**dadurch gekennzeichnet, dass**
jede der beiden Klemmleisten (31;32) zwei sich in Querrichtung (20) erstreckende, übereinander angeordnete Wulste (34) aufweist, die in den Klemmspalt (33) hineinragen, wobei sich die Wulste (34) der beiden Klemmleisten (31;32) paarweise gegenüberliegend angeordnet sind und dadurch den Klemmspalt (33) in diesen Bereichen verjüngen.

21. Bewehrungshalterahmen nach einem oder mehreren der Ansprüche 14 bis 17,
**dadurch gekennzeichnet, dass**
die Klemmmittel einzelne Greifer sind, die zwei aufeinander zufahrbare Greifpratzen zum Einklemmen der Haltestäbe (5) aufweisen, und die vorzugsweise in Querrichtung (20) entlang des jeweiligen Bewehrungshaltebalken (29) verfahrbar sind, wobei vorzugsweise mehrere Greifer pro Bewehrungshaltebalken (29) vorgesehen sind.

## Claims

1. A method of producing porous or foamed concrete moulded bodies reinforced with reinforcement means (1; 2; 8) preferably of metal, and in particular steel, with the following method steps:
a) using at least one reinforcement means (1; 2; 8), and preferably a plurality of reinforcement means (1; 2; 8), with at least one retaining rod (5), preferably a plurality of retaining rods (5), integrated in a fixed manner, wherein the retaining rods (5) have an upper end (30) projecting by a specified amount beyond the remainder of the reinforcement means (1; 2; 8) and are preferably provided with a pre-determined breaking point (6),
b) the orientation and positioning of the reinforcement means (1; 2; 8) for reception by a reinforcement retention frame (12) having at least one clamping means,
c) gripping and clamping the ends (30) of the retaining rods (5) by means of the clamping means in such a way that the reinforcement means (1; 2; 8) are connected to the reinforcement retention frame (12) in a fixed manner and hang down from the reinforcement retention frame (12),
d) advantageously applying rust-protection agent to the reinforcement means (1; 2; 8),
e) the positioning suspension of the reinforcement means (1; 2; 8) suspended on the reinforcement retention frame (12) in a casting mould (4) which is open at the top and which is filled or is still to be filled with fresh concrete mass (39),
f) allowing the fresh concrete mass (39) to set to form a concrete cake (40) and holding the reinforcement means (1; 2; 8) by means of the reinforcement retention frame (12) during the setting procedure,
g) cutting off an upper portion (46) of the individual retaining rods (5), preferably at the pre-determined breaking point (6) provided therefor in each case, from the reinforcement means (1; 2; 8) in each case,
h) optionally cutting the concrete cake (40) into green porous or foamed concrete moulded bodies, and
i) curing the green porous or foamed concrete moulded bodies or the concrete cake (40).

2. A method according to Claim 1, **characterized in that** the upper retaining-rod portion (46) is cut off above or below or at the level of the top side (45) of the concrete cake (40).

3. A method according to Claim 1 and/or 2, **characterized in that** when retaining rods (5) are provided with a pre-determined breaking point (6) the retaining-rod portion (46) situated above the pre-determined breaking point (6) is twisted off about a longitudinal axis (42) of the rod or is bent off and/or broken off or torn out or pinched off or ground off.

4. A method according to Claim 1 and/or 2, **characterized in that** retaining rods (5) without a pre-determined breaking point (6) are sawn off or ground off or pinched off above the concrete cake (40).

5. A method according to one or more of the preceding Claims, **characterized in that** the upper retaining-rod portions (46) are first bent off at preferably 90° at a bending point, preferably the pre-determined breaking point (6), and the bent-off retaining-rod portions (46) are then turned about the longitudinal axis (42) of the rod until the retaining rods (5) break off at the bending point.

6. A method according to Claim 5, **characterized in that** the bending-off and subsequent twisting-off for all the retaining rods (5) of a reinforcement means (1; 2; 8) are carried out simultaneously, wherein every two of the individual retaining rods (5) of a reinforcement means (1; 2; 8) are preferably bent off and twisted off in a mirror-inverted manner with respect to each other or in opposite directions respectively.

7. A method according to one or more of the preceding Claims, **characterized in that** the reinforcement means (1; 2; 8) provided with retaining rods (5) are moved into an orientation or positioning apparatus (11).

8. A method according to one or more of the preceding Claims, **characterized in that** a reinforcement retention frame (12) is used which is designed in the form of a cuboid and has an outer frame (44) in the form of two longitudinal beams (26; 27) extending horizontally and two transverse beams (28) extending at a right angle to the longitudinal beams (26; 27) and likewise horizontally.

9. A method according to Claim 8, **characterized in that** a reinforcement retention frame (12) is used which has at least one reinforcement retention beam (29) connected to the outer frame (44) so as to be displaceable in a linear manner in the horizontal longitudinal direction (23), preferably with the longitudinal beams (26; 27).

10. A method according to one or more of the preceding Claims, **characterized in that** clamping means are used which are clamping beams or strips (31; 32) which extend in the transverse direction (20) of the reinforcement retention frame (12) and which are preferably arranged in alignment with one another in a horizontal longitudinal direction (23) of the reinforcement retention frame (12) and at a slight distance from one another and at least one of which is displaceable with respect to the other in the longitudinal direction (23) of the reinforcement retention frame (12), wherein a clamping gap (33) which is adjustable in its width and which is open at the bottom and preferably also at the top is advantageously fixed between the clamping strips (31; 32).

11. A method according to one or more of Claims 8 to 10, **characterized in that**, in order to grip the reinforcement means (1; 2; 8) positioned and fixed in the orientation and positioning device (11), the reinforcement retention frame (12) is lowered by way of the orientation and positioning device (11) in such a way that the longitudinal beams (26; 27) of the reinforcement retention frame (12) are orientated parallel and the transverse beams (28) of the reinforcement retention frame (12) are orientated at a right angle to the supporting walls (15; 17) of the orientation carriage (13), and as the reinforcement retention frame (12) is lowered the upper retaining-rod ends (30) are introduced into the clamping gaps (33).

12. A method according to Claim 11, **characterized in that** the reinforcement retention frame (12) is stopped and the retaining-rod ends (30) are clamped by the clamping means.

13. A method according to Claim 12, **characterized in that** for clamping purposes the clamping strips (31; 32) are moved together and the retaining-rod ends (30) are clamped whilst firmly held between them.

14. A reinforcement retention frame (12) for use in the production of porous or foamed concrete moulded bodies reinforced with reinforcement means (1; 8) of metal, and in particular steel, in particular for use in the method according to one or more of the preceding Claims, for the positioned suspension of reinforcement means (1; 2; 8) in a casting mould (4) which is open at the top and for holding the reinforcement means (1; 2; 8) in the latter during the setting procedure, wherein the reinforcement retention frame (12) has an outer frame (44) and at least one reinforcement retention beam (29) which spans the outer frame (44) in the manner of a bridge, wherein the reinforcement retention beam (29) has fastening means for fastening retention rods (5) connected to the reinforcement means (1; 2; 8), **characterized in that** the reinforcement retention beam (29) or an outer frame element (26; 27; 28) has the fastening means in the form of at least one clamping means, by means of which ends (30) of the retaining rods (5) are capable of being clamped in such a way that the retaining rods (5) are connected to the reinforcement retention frame (12) in a fixed manner.

15. A reinforcement retention frame according to Claim 14, **characterized in that** the reinforcement retention frame (12) is designed in the form of a cuboid [and] has an outer frame (44) in the form of two longitudinal beams (26; 27) extending horizontally and two transverse beams (28) extending at a right angle to the longitudinal beams (26; 27) and likewise horizontally.

16. A reinforcement retention frame according to Claim 14 and/or 15, **characterized in that** the reinforcement retention beam (29) is connected to the outer frame (44) so as to be displaceable in a linear manner in the horizontal longitudinal direction (23), preferably with the longitudinal beams (26; 27).

17. A reinforcement retention frame according to Claim 16, **characterized in that** the reinforcement retention beam (29) is fastened to the longitudinal beams (26; 27) by means of bolts or clamps.

18. A reinforcement retention frame according to one or more of Claims 14 to 17, **characterized in that** the clamping means are clamping beams or strips (31; 32) which extend in the transverse direction (20) of the reinforcement retention frame (12) and which are preferably arranged in alignment with one another in the horizontal longitudinal direction (23) of the reinforcement retention frame (12) and at a slight distance from one another and preferably at least one of which is displaceable with respect to the other in the longitudinal direction (23) of the reinforcement retention frame (12), wherein a clamping gap (33) which is adjustable in its width and which is open at the bottom and preferably also at the top is advantageously fixed between the two clamping strips (31; 32).

19. A reinforcement retention frame according to Claim 18, **characterized in that** the clamping strips (31; 32) extend substantially over the entire length of the reinforcement retention beam (29).

20. A reinforcement retention frame according to Claim 18 and/or 19, **characterized in that** each of the two clamping strips (31; 32) has beads (34) which extend in the transverse direction (20) and are arranged one above the other and which project into the clamping gap (33), wherein the beads (34) of the two clamping strips (31; 32) are arranged opposite in pairs and, in this way, narrow the clamping gap (33) in the said areas.

21. A reinforcement retention frame according to one or more of Claims 14 to 17, **characterized in that** the clamping means are individual grippers which have two gripping claws capable of being moved towards each other for clamping the retaining rods (5) and which are preferably movable in the transverse direction (20) along the respective reinforcement retention beam (29), wherein a plurality of grippers are preferably provided per reinforcement retention beam (29).

## Revendications

1. Procédé de réalisation de corps moulés en béton poreux ou béton cellulaire armé, munis de moyens de ferraillage (1 ; 2 ; 8) réalisés de préférence en métal, en particulier en acier, comportant les étapes suivantes :
a) utilisation d'au moins un, de préférence plusieurs moyen(s) de ferraillage (1 ; 2 ; 8) avec au moins une tige de fixation (5) fermement intégrée, de préférence plusieurs tiges de fixation (5), lesdites tiges de fixation (5) comportant une extrémité (30) supérieure s'avançant d'une valeur déterminée au-delà du reste du moyen de ferraillage (1 ; 2 ; 8) et étant munies de préférence d'une zone destinée à la rupture (6) ;
b) alignement et positionnement des moyens de ferraillage (1 ; 2 ; 8) en vue d'être reçus par un cadre de retenue du ferraillage (12) comportant au moins un moyen de serrage ;
c) saisie et serrage des extrémités (30) des tiges de fixation (5) à l'aide du moyen de serrage ou des moyens de serrage, de telle sorte que les moyens de ferraillage (1 ; 2 ; 8) sont reliés de manière fixe au cadre de retenue du ferraillage (12) et pendent vers le bas à partir du cadre de retenue du ferraillage (12) ;
d) application appropriée de moyens anticorrosion sur les moyens de ferraillage (1 ; 2 ; 8) ;
e) accrochage en bonne position des moyens de ferraillage (1 ; 2 ; 8), suspendus au cadre de retenue du ferraillage (12), dans un moule (4) ouvert vers le haut, rempli ou encore à remplir d'une masse de béton frais (39) ;
f) durcissement préliminaire de la masse de béton frais (39) jusqu'à l'obtention d'une galette de béton (40) et fixation des moyens de ferraillage (1 ; 2 ; 8) par le cadre de retenue du ferraillage (12) pendant le procédé de durcissement préliminaire ;
g) sectionnement d'une partie supérieure (46) de chacune des tiges de fixation (5) pour la détacher des moyens de ferraillage (1 ; 2 ; 8), de préférence au niveau de la zone destinée à la rupture (6) prévue respectivement à cet effet ;
h) le cas échéant, découpage de la galette de béton (40) en corps en béton poreux ou béton cellulaire moulés à vert ;
i) durcissement des corps en béton poreux ou béton cellulaire moulés à vert ou de la galette de béton (40).

2. Procédé selon la revendication 1, **caractérisé en ce que** la partie supérieure (46) d'une tige de fixation est sectionnée au-dessus ou au-dessous ou à la hauteur d'une face supérieure (45) de la galette de béton (40).

3. Procédé selon la revendication 1 et/ou 2, **caractérisé en ce qu'**en présence de tiges de fixation (5) munies d'une zone destinée à la rupture (6), la partie (46) de la tige de fixation située au-dessus de la zone destinée à la rupture (6) est sectionnée en la faisant tourner autour d'un axe longitudinal (42) vertical de la tige ou est sectionnée par pliage et/ou par rupture ou est arrachée ou est coupée ou arasée.

4. Procédé selon la revendication 1 et/ou 2, **caractérisé en ce que** les tiges de fixation (5) sans zone destinée à la rupture (6) sont sciées ou arasées ou coupées au-dessus de la galette de béton (40).

5. Procédé selon une ou plusieurs des revendications précédentes, **caractérisé en ce que** les parties supérieures (46) des tiges de fixation sont d'abord pliées, de préférence sur 90°, au niveau d'un point de pliage, de préférence la zone destinée à la rupture (6), et, ensuite, on tourne les parties (46) pliées des tiges de fixation autour de l'axe longitudinal (42) de la tige jusqu'à ce que les tiges de fixation (5) se cassent au niveau du point de pliage.

6. Procédé selon la revendication 5, **caractérisé en ce que** le pliage et le sectionnement consécutif par rotation sont effectués en même temps pour toutes les tiges de fixation (5) d'un moyen de ferraillage (1 ; 2 ; 8), moyennant quoi, de préférence, respectivement deux des différentes tiges de fixation (5) d'un moyen de ferraillage (1 ; 2 ; 8) sont pliées et tournées en symétrie inverse ou dans des directions opposées.

7. Procédé selon une ou plusieurs des revendications précédentes, **caractérisé en ce que** les moyens de ferraillage (1 ; 2 ; 8), munis des tiges de fixation (5), sont amenés dans un dispositif d'alignement ou de positionnement (11).

8. Procédé selon une ou plusieurs des revendications précédentes, **caractérisé en ce que** l'on utilise un cadre de retenue du ferraillage (12), qui est réalisé avec une forme parallélépipédique et qui, en tant que cadre extérieur (44), comporte deux longerons (26 ; 27) orientés horizontalement et deux traverses (28) orientées également horizontalement et perpendiculairement aux longerons (26 ; 27).

9. Procédé selon la revendication 8, **caractérisé en ce que** l'on utilise un cadre de retenue du ferraillage (12) qui comporte au moins une barre de retenue du ferraillage (29), assemblée avec le cadre extérieur (44), de préférence avec les longerons (26 ; 27), apte à être déplacée linéairement dans la direction longitudinale (23) horizontale.

10. Procédé selon une ou plusieurs des revendications précédentes, **caractérisé en ce que** l'on utilise des moyens de serrage, qui sont des barres ou deslattes de serrage (31 ; 32), qui sont orientées dans la direction transversale (20) du cadre de retenue du ferraillage (12) et qui sont disposées de préférence en alignement les unes avec les autres dans une direction longitudinale (23) horizontale du cadre de retenue du ferraillage (12) et à faible distance les unes des autres et parmi lesquelles au moins une peut être déplacée par rapport à l'autre dans la direction longitudinale (23) du cadre de retenue du ferraillage (12), moyennant quoi, une fente de serrage (33) réglable en largeur, ouverte vers le bas et, de préférence, également vers le haut est définie de façon appropriée entre les lattes de serrage (31 ; 32).

11. Procédé selon une ou plusieurs des revendications 8 à 10, **caractérisé en ce que** le cadre de retenue du ferraillage (12), destiné à saisir les moyens de ferraillage (1 ; 2 ; 8) positionnés et fixés dans le dispositif d'alignement et de positionnement (11), est abaissé au-dessus du dispositif d'alignement et de positionnement (11) de telle sorte que les longerons (26 ; 27) du cadre de retenue du ferraillage (12) sont orientés parallèlement aux parois d'appui (15 ; 17) du chariot d'alignement (13) et les traverses (28) du cadre de retenue du ferraillage (12) sont orientées perpendiculairement auxdites parois d'appui, et les extrémités supérieures (30) des tiges de fixation sont introduites dans les fentes de serrage (33) au moment de l'abaissement du cadre de retenue du ferraillage (12).

12. Procédé selon la revendication 11, **caractérisé en ce que** le cadre de retenue du ferraillage (12) est arrêté et les extrémités (30) des tiges de fixation sont bloquées par les moyens de serrage.

13. Procédé selon la revendication 12, **caractérisé en ce que** pour le blocage, les lattes de serrage (31 ; 32) sont amenées l'une vers l'autre et les extrémités (30) des tiges de fixation sont bloquées fermement entre lesdites lattes de serrage.

14. Cadre de retenue du ferraillage (12) destiné à être utilisé lors de la réalisation de corps moulés en béton poreux ou béton cellulaire armé, munis de moyens de ferraillage (1 ; 8) en métal, en particulier en acier, en particulier destiné à être utilisé avec le procédé selon une ou plusieurs des revendications précédentes, pour l'accrochage en bonne position des moyens de ferraillage (1 ; 2 ; 8) dans un moule (4) ouvert vers le haut et pour la fixation des moyens de ferraillage (1 ; 2 ; 8) dans ledit moule pendant le processus de durcissement préliminaire, ledit cadre de retenue du ferraillage (12) comportant un cadre extérieur (44) et au moins une barre de retenue du ferraillage (29) passant en forme de pont au-dessus du cadre extérieur (44), ladite barre de retenue du ferraillage (29) comportant des moyens de fixation pour fixer des tiges de fixation (5) assemblées avec les moyens de ferraillage (1 ; 2 ; 8),
**caractérisé en ce que** la barre de retenue du ferraillage (29) ou un élément (26 ; 27 ; 28) du cadre extérieur comporte comme moyen de fixation au moins un moyen de serrage, à l'aide duquel des extrémités (30) des tiges de fixation (5) peuvent être bloquées de telle sorte que les tiges de fixation (5) sont assemblées de manière fixe avec le cadre de retenue du ferraillage (12).

15. Cadre de retenue du ferraillage selon la revendication 14, **caractérisé en ce que** ledit cadre de retenue du ferraillage (12) est réalisé avec une forme parallélépipédique et, en tant que cadre extérieur (44), comporte deux longerons (26 ; 27) orientés horizontalement et deux traverses (28) orientées également horizontalement et perpendiculairement aux longerons (26 ; 27).

16. Cadre de retenue du ferraillage selon les revendications 14 et/ou 15, **caractérisé en ce que** la barre de retenue du ferraillage (29) est assemblée avec le cadre extérieur (44), de préférence avec les longerons (26 ; 27), de manière à pouvoir se déplacer linéairement dans la direction longitudinale (23) horizontale.

17. Cadre de retenue du ferraillage selon la revendication 16, **caractérisé en ce que** la barre de retenue du ferraillage (29) est fixée aux longerons (26 ; 27) par des vis ou des pinces.

18. Cadre de retenue du ferraillage selon une ou plusieurs des revendications 14 à 17, **caractérisé en ce que** les moyens de serrage sont des barres ou lattes de serrage (31 ; 32), qui sont orientées dans la direction transversale (20) du cadre de retenue du ferraillage (12) et qui sont disposées de préférence en alignement les unes avec les autres dans une direction longitudinale (23) horizontale du cadre de retenue du ferraillage (12) et à faible distance les unes des autres et parmi lesquelles de préférence au moins une peut être déplacée par rapport à l'autre dans la direction longitudinale (23) du cadre de retenue du ferraillage (12), moyennant quoi, une fente de serrage (33) réglable en largeur, ouverte vers le bas et, de préférence, également vers le haut est définie de façon appropriée entre les deux lattes de serrage (31 ; 32).

19. Cadre de retenue du ferraillage selon la revendication 18, **caractérisé en ce que** les lattes de serrage (31 ; 32) s'étendent sensiblement sur toute la longueur de la barre de retenue du ferraillage (29).

20. Cadre de retenue du ferraillage selon les revendications 18 et/ou 19, **caractérisé en ce que** chacune des deux lattes de serrage (31 ; 32) comporte deux renflements (34) superposés, orientés dans la direction transversale (20), lesquels s'engagent dans la fente de serrage (33), les renflements (34) des deux lattes de serrage (31 ; 32) étant disposés par paires face à face et, de ce fait, rétrécissant la fente de serrage (33) dans ces zones.

21. Cadre de retenue du ferraillage selon une ou plusieurs des revendications 14 à 17, **caractérisé en ce que** les moyens de serrage sont des griffes individuelles, qui comportent deux mâchoires aptes à être amenées l'une vers l'autre pour bloquer les tiges de fixation (5), et qui peuvent être déplacées de préférence dans la direction transversale (20) le long de la barre de retenue du ferraillage (29) respective, plusieurs griffes étant prévues de préférence pour chaque barre de retenue du ferraillage (29).
